# EUROPÄISCHE PATENTANMELDUNG

(11) **EP 1 132 035 A2**
(43) Veröffentlichungstag der Anmeldung: **12.09.2001**
(21) Anmeldenummer: 01105209.9
(22) Anmeldetag: 03.03.2001
(51) Int. Cl.: A47K 3/28

(54) **Duschkabine**

(30) Priorität: 07.03.2000 DE 20003939 U
(71) Anmelder: Breuer, Horst, 56567 Neuwied (DE)
(72) Erfinder: Breuer, Horst, 56567 Neuwied (DE)
(74) Vertreter: Selting, Günther, Dipl.-Ing.

(57) **Zusammenfassung**

Eine Duschkabine (10) weist Seitenwände (12,14,16) auf, die jeweils von einem Rahmen (28-33) und einer von dem Rahmen (28-33) gehaltenen Scheibe (26₁-26₃) gebildet werden. Die Scheibe (26₁-26₃) liegt auf der Duschkabineninnenseite des Rahmens (28-33) auf dem Rahmen (28-33) auf. Die Scheibe (26₁-26₃) deckt den Rahmen (28-33) auf der Duschkabineninnenseite ab, so dass die Scheibe (26₁-26₃) den Rahmen (28-33) vor Spritzwasser schützt. Daher kann das Rahmenmaterial hinsichtlich seiner Wasserempfindlichkeit frei gewählt werden.

## Beschreibung

Die Erfindung bezieht sich auf eine Duschkabine mit einer Seitenwand, die von einem Rahmen und einer von dem Rahmen gehaltenen Scheibe gebildet wird.

Bei bekannten Duschkabinen ist die Scheibe in den Rahmen eingesetzt, so dass die Seitenränder der Scheibe von dem Rahmen umfaßt werden. Der Duschkabineninnenraum wird auf diese Weise sowohl durch die Scheibe als auch durch den Rahmen seitlich der Scheibe zur Außenseite hin abgeschirmt und abgedichtet. Sowohl der Rahmen wie auch die Scheibe sind daher dem in der Duschkabine auftretenden Spritzwasser ausgesetzt. Um Korrosion und Abnutzung des Rahmens zu vermeiden, können daher nur wasserbeständige Materialien für den Rahmen verwendet werden.

Aufgabe der Erfindung ist es, bei einer Duschkabine den Rahmen besser vor Spritzwasser zu schützen.

Diese Aufgabe wird erfindungsgemäß mit den Merkmalen des Anspruchs 1 gelöst.

Gemäß Anspruch 1 liegt die Scheibe auf der Duschkabineninnenseite des Rahmens auf dem Rahmen auf und ist in dieser Lage auf dem Rahmen befestigt. Die Scheibe deckt den Rahmen also auf der Duschkabineninnenseite ab, so dass die Scheibe nicht nur den Bereich innerhalb des Rahmens, sondern auch den Rahmen selbst zur Duschkabineninnenseite hin abschirmt und abdeckt. Der Rahmen ist außen hinter den Scheiben, nicht seitlich angeordnet. Die Scheibe schützt den Rahmen vor Spritzwasser, so dass das Rahmenmaterial hinsichtlich seiner Wasserempfindlichkeit frei gewählt werden kann. Das Rahmenmaterial kann nach ästhetischen, konstruktiven oder anderen Kriterien ausgewählt werden, ohne dass dabei gleichzeitig auf seine Wasserbeständigkeit Rücksicht genommen werden müßte. Auf diese Weise werden die Gestaltungsmöglichkeiten erheblich vergrößert und die Konstruktion und Herstellung der Duschkabine vereinfacht und preiswerter gemacht.

Gemäß einer bevorzugten Ausgestaltung weist die Scheibe an ihren Seitenrändern nichttragende Dichtungselemente auf, die derart angeordnet sind, dass der Duschkabineninnenraum alleine durch die Scheibe und die Dichtungselemente gegenüber dem außenseitig angeordneten Rahmen abgedichtet ist. Derartige Dichtungselemente sind jeweils zwischen der Scheibe und der Raumwand bzw. zwischen zwei aneinander angrenzenden Scheiben vorgesehen. Auf diese Weise wird der unvermeidliche Spalt zwischen der Scheibe und der Raumwand bzw. der benachbarten Scheibe vollständig abgedichtet, so dass auch durch den Spalt keinerlei Spritzwasser bzw. Feuchtigkeit an den Rahmen gelangen kann.

Gemäß einer bevorzugten Ausgestaltung weist die Scheibe im Randbereich eine Befestigungsöffnung auf und ist mit einem in die Befestigungsöffnung eingesteckten Befestigungselement an dem Rahmen befestigt. Das Befestigungselement kann beispielsweise eine Schraube sein, die in die durchgehende Befestigungsöffnung der Scheibe gesteckt und in den dahinterliegenden Rahmen eingeschraubt ist. Auf diese Weise wird eine einfache, jedoch unverrückbare und stabile Befestigung der Scheibe an dem Rahmen realisiert.

Vorzugsweise wird der Rahmen im wesentlichen aus Holzelementen gebildet. Auf diese Weise kann eine Duschkabine mit einem Holzrahmen realisiert werden. Da der Rahmen durch die Scheiben und die Dichtungselemente vollständig gegen den Duschkabineninnenraum abgeschirmt ist, ist der Holzrahmen keinem Spritzwasser ausgesetzt und vor Verrottung schützt.

Gemäß einer bevorzugten Ausgestaltung ist der Rahmenteil einer Tür und der Rahmenteil einer feststehenden Wand mit einem oder mehreren Bandscharnieren gelenkig miteinander verbunden. Die von Möbeln bekannten Bandscharniere sind äußerst preiswert, so dass die gelenkige Verbindung einer Tür und einer feststehenden Wand der Duschkabine auf diese Weise stabil und gleichzeitig preiswert realisiert werden kann.

Vorzugsweise ist die Scheibe ausschließlich an senkrecht aufragenden Elementen des Rahmens befestigt. Auf diese Weise wird eine sehr stabile Konstruktion des die Scheibe haltenden Rahmens realisiert. Die Scheibe ist vorzugsweise als transparente Scheibe ausgebildet.

Im folgenden wird unter Bezugnahme auf die Zeichnungen ein Ausführungsbeispiel der Erfindung näher erläutert.

Es zeigen:
- Fig. 1: eine Draufsicht auf eine Duschkabine mit einem Holzrahmen und Glasscheiben,
- Fig. 2: einen Schnitt des Details II der Duschkabine der Fig. 1,
- Fig. 3: einen Schnitt des Details III der Duschkabine der Fig. 1,
- Fig. 4: eine Detaildarstellung des Details IV der Duschkabine der Fig. 1 und
- Fig. 5: eine Seitenansicht des Türgriffes der Duschkabine der Fig. 1.

In Fig. 1 ist in Draufsicht eine Duschkabine 10 dargestellt, die im wesentlichen von zwei Seitenwänden 12,14 und einer Tür 16 gebildet wird. Die Duschkabine 10 ist in Draufsicht rechtwinklig L-förmig ausgebildet und umschließt oberhalb einer Duschwanne 18 zusammen mit zwei rechtwinklig zueinander stehenden Raumwänden 20,22 den Duschkabineninnenraum 24. Die Seitenwände 12,14 und die Tür 16 werden jeweils von einer rechteckigen Glasscheibe 26₁,26₂,26₃ gebildet, die jeweils an senkrecht aufragenden Rahmenelementen 28-33 befestigt ist. Die Scheiben 26₁-26₃ sind von der Duschkabineninnenseite her auf die Rahmenelemente 28-33 aufgesetzt, so dass alle Rahmenelemente 28-33 außerhalb des von den Scheiben 26₁-26₃ umschlossenen Raumes stehen. Die senkrecht aufragenden Rahmenelemente 28-33 bestehen aus Holz, können jedoch auch aus Kunststoff oder Metall oder anderen Materialien bestehen. Die Pfostenelemente brauchen nicht wasserbeständig sein. Die Scheiben 26₁-26₃ können auch aus Plexiglas oder anderen transparenten Materialien bestehen.

Wie insbesondere in den Fign. 2 und 3 dargestellt, weisen die Glasscheiben 26₁-26₃ in ihren seitlichen Randbereichen jeweils mehrere durchgehende Öffnungen 36 auf. In die Öffnungen 36 ist jeweils eine Holzschraube 38 eingesteckt, mit der die Glasscheibe 26₁-26₃ mit dem jeweiligen Rahmenelement 28-33 verschraubt ist.

Wie in Fig. 2 erkennbar ist, werden die beiden zueinander schwenkbaren Türpfosten 31,32 durch ein durchgehendes oder mehrteiliges Bandscharnier 40 miteinander verbunden. Derartige Bandscharniere 40 sind aus dem Möbelbau bekannt und sehr preiswert erhältlich. An dem Seitenrand der feststehenden Seitenwand 14 ist ein elastisches nichttragendes Dichtungselement 42 über die gesamte Höhe angeordnet, das bei geschlossener Tür 16 den Spalt zwischen den einander benachbarten Glasscheiben 26₂,26₃ verschließt.

Wie in Fig. 3 dargestellt, sind an den aneinander angrenzenden Seitenrändern der Scheibe 26₂ der Tür 16 und der Scheibe 26₁ der rechtwinklig angrenzenden Seitenwand 12 ebenfalls jeweils durchgehende Dichtungselemente 44 angeordnet, die Magnetleisten enthalten und bei geschlossener Tür 16 den Spalt zwischen den beiden Glasscheiben 26₁,26₂ lückenlos verschließen.

In Fig. 4 ist eine Dichtung 46 dargestellt, durch die die Glasscheibe 26₃, die Raumwand 20 und der Pfosten 33 miteinander verbunden sind. Durch die Dichtung 46 wird der Zwischenraum zwischen der Glasscheibe 26₃ und der Raumwand 20 verschlossen, so dass auch in diesem Bereich kein Spritzwasser bzw. keine Feuchtigkeit an den Rahmen 33 gelangen kann.

In Fig. 5 ist ein Handgriff 50 dargestellt, der auf der Duschkabineninnenseite von einem Metallknauf 52 und an der Duschkabinenaußenseite von einer Lederschlaufe 54 gebildet wird. Der Knauf 52 und die Schlaufe 54 sind mit einer durch eine entsprechende Öffnung in der Scheibe 26₂ gesteckten Schraube fest miteinander verbunden.

## Patentansprüche

1. Duschkabine mit einer Seitenwand (12,14,16), die von einem Rahmen (28-33) und einer von dem Rahmen (28-33) gehaltenen Scheibe (26₁-26₃) gebildet wird,
**dadurch gekennzeichnet,**
**dass** die Scheibe (26₁-26₃) auf der Duschkabineninnenseite des Rahmens (28-33) auf dem Rahmen (28-33) aufliegt.

2. Duschkabine nach Anspruch 1, **dadurch gekennzeichnet, dass** die Scheibe (26₁-26₃) an den Seitenrändern nichttragende Dichtungselemente (42,44,46) aufweist, die derart angeordnet sind, dass der Duschkabineninnenraum alleine durch die Scheibe (26₁-26₃) und die Dichtungselemente (42,44,46) gegenüber dem Rahmen (28-33) abgedichtet ist.

3. Duschkabine nach Anspruch 1 oder 2, **dadurch gekennzeichnet, dass** die Scheibe (26₁-26₃) im Randbereich eine Befestigungsöffnung (36) aufweist und mit einem in die Befestigungsöffnung (36) eingesteckten Befestigungselement (38) auf dem Rahmen (28-33) befestigt ist.

4. Duschkabine nach einem der Ansprüche 1-3, **dadurch gekennzeichnet, dass** der Rahmen (28-33) im wesentlichen aus Holzelementen besteht.

5. Duschkabine nach einem der Ansprüche 1-4, **dadurch gekennzeichnet, dass** der Rahmen (31) einer Tür (16) und der Rahmen (32) einer feststehenden Wand (14) mit mindestens einem Bandscharnier (40) gelenkig miteinander verbunden sind.

6. Duschkabine nach einem der Ansprüche 1-5, **dadurch gekennzeichnet, dass** die Scheibe (26₁-26₃) ausschließlich an senkrecht aufragenden Rahmenelementen (28-33) des Rahmens befestigt ist.

7. Duschkabine nach einem der Ansprüche 1-6, **dadurch gekennzeichnet, dass** die Scheibe (26₁-26₃) eine transparente Glasscheibe ist.

8. Duschkabine nach einem der Ansprüche 3-7, **dadurch gekennzeichnet, dass** das Befestigungselement (38) eine Schraube ist.
